# DEMANDE DE BREVET EUROPEEN

(11) **EP 1 693 303 A1**
(43) Date de publication de la demande: **23.08.2006**
(21) Numéro de dépôt: 05292649.0
(22) Date de dépôt: 13.12.2005
(51) Int. Cl.: B65D 5/22, B65D 5/52, B65D 5/50, B65D 5/30, A47F 5/11

(54) **Bac en carton et flan de livraison à plat, présentoir formé du bac associé à un support adapté, ainsi que procédé de réalisation du présentoir**

(30) Priorité: 22.02.2005 FR 0501802
(71) Demandeur: Kappa Central PAC SAS, 91220 Bretigny sur Orge (FR)
(72) Inventeur: Pressat, André, 86130 Saint Georges les Baillargeaux (FR); Faivre, Dominique, 91220 Bretigny sur Orge (FR)
(74) Mandataire: Schwartz, Thierry J.

(57) **Abrégé**

L'invention vise à fournir un bac en carton livrable à plat sous la forme d'un flan, qui peut être mis en volume et monté facilement sur place. Pour ce faire, l'invention propose de combiner des moyens de pliures successifs à des moyens de blocage, de guidage et de liaison venant du flan.

Le bac selon l'invention comporte, à plat, un fond (20) présentant une partie centrale (21), deux parties d'extrémité proximale (22) et distale (23), ainsi que deux parois latérales (24) pour former, après pliage des parties d'extrémité (22, 23) et des parois latérales (24) le long de lignes (L1, L4, L7a, L7b) délimitant la partie centrale de fond (21), un espace de réception pour la présentation et/ou le stockage d'articles. Chaque paroi latérale (24) est prolongée, au-delà d'une ligne de pliure (L8), par un rabat de blocage (25), lui-même prolongé longitudinalement, au-delà d'une ligne de pliure (L9) parallèle à la précédente (L8), par un panneau de guidage (26a, 26b) qui comporte des moyens de maintien (27, 28) en extrémités longitudinales. Ces moyens de maintien coopèrent au montage avec des volets transversaux de guidage (22b, 23b) des parties d'extrémité (22, 23) pour former, avec les panneaux de guidage (26), une jupe externe rigidifiée et dressée autour de la partie centrale de fond (21).

## Description

L'invention concerne un bac en carton compact, en carton ondulé, en matériau plastique ou en matière analogue souple, voire en matériau métallique (aluminium, etc.), le flan de constitution de ce bac tel que livré à plat, un présentoir formé par ce bac associé à un support de structure adaptée, ce support étant mis en volume et utilisé directement sur place pour recevoir des articles pour leur stockage et/ou leur présentation, et le procédé de réalisation d'un tel présentoir.

Dans la description qui suit, on fera essentiellement référence au carton (compact ou ondulé) mais uniquement pour des raisons de simplicité de l'exposé, l'invention ne se limitant nullement à ce seul matériau.

La Publicité sur le Lieu de Vente, en abrégé PLV, constitue une activité importante de l'industrie du cartonnage. Les produits utilisés pour la PLV sont généralement des présentoirs en carton devant recevoir des articles pour leur présentation, leur stockage et/ou leur transport. Les présentoirs ont une taille, une forme et un aspect adaptés spécifiquement au produit.

Ce type de vente est le plus souvent promotionnelle et les présentoirs sont installés « en tête de gondole », c'est-à-dire à l'entrée et/ou à la sortie des rayons des magasins de petites, moyennes ou grandes surfaces. Le gain de place est un facteur économique important car ces emplacements sont chers.

Lors de périodes prédéfinies, l'annonceur ou la grande surface elle-même procède à des promotions importantes. L'effet de masse (affichage important, grand nombre de produits) marque l'esprit des consommateurs et joue un rôle majeur dans leur décision d'achat.

Ainsi, la nécessité d'exploiter toute la place disponible ainsi que de créer un effet de masse a conduit les fabricants à concevoir de nombreux présentoirs de PLV, permettant une présentation échelonnée des produits sur différentes hauteurs.

On peut citer par exemple des présentoirs parallélépipédiques dont la face supérieure est inclinée pour recevoir un bac où sont stockés les produits. Cette inclinaison permet une meilleure présentation tout en autorisant la combinaison à un autre présentoir de même forme, mais de hauteur inférieure ou supérieure pour une présentation étagée des produits. Une telle combinaison est par exemple décrite et illustrée dans le document de brevet français n°0307060 déposée au nom de la Demanderesse.

Les bacs de stockage sont réalisés le plus souvent en matière thermoformée, par exemple en PVC, ou en carton collé en usine. Ces bacs occupent donc une place importante car ils ne peuvent être livrés qu'en volume.

Les bacs en carton collés présentent en outre une structure complexe qui limite le montage par un utilisateur.

L'invention vise au contraire à fournir un bac en carton pouvant être livré, au choix, en volume ou à plat. Lorsqu'il est livré à plat sous la forme d'un flan, il peut être mis en volume facilement et rapidement sur place. Pour ce faire, l'invention propose de combiner des moyens de pliures successifs à des moyens de blocage, de guidage et de liaison venant du flan. En outre, le bac selon l'invention est respectueux de l'environnement car il ne fait intervenir que peu ou pas de matériaux de fixation polluants (colle, adhésif).

Plus précisément, l'invention a pour objet un bac en carton, matériau souple ou analogue destiné à être mis en volume en liaison avec un socle, comportant le long d'un axe longitudinal un fond présentant une partie centrale, deux parties d'extrémité transversales, respectivement proximale et distale, ainsi que deux parois latérales pour former, après pliage des parties d'extrémité et des parois latérales le long de lignes délimitant la partie centrale, un espace de réception pour la présentation et/ou le stockage d'articles. Dans ce bac, chaque paroi latérale est prolongée, au-delà d'une ligne de pliure, par un rabat de blocage, lui-même prolongé longitudinalement, au-delà d'une ligne de pliure parallèle à la précédente, par un panneau de guidage qui comporte des moyens de maintien en extrémités longitudinales, en ce que ces moyens de maintien coopèrent au montage avec des volets transversaux de guidage des parties d'extrémité pour former, avec les panneaux de guidage, une jupe externe rigidifiée et dressée autour de la partie centrale de fond. Le socle présente une paroi adaptée pour venir s'insérer dans le bac, d'une part, contre les panneaux de guidage et, d'autre part, contre les volets de guidage.

Une telle solution permet de réaliser un présentoir de hauteur adaptée à la présentation, mais aussi de constituer un élément d'un ensemble de construction (mur, estrade, pyramide, comptoir, étalage, etc.), ou encore d'être recouvert d'une illustration constituant à lui seul, ou en combinaison avec d'autres modules, un support de publicité ou de décor.

Selon des modes de réalisation particuliers :
- chaque partie d'extrémité comporte au moins deux volets s'articulant autour d'au moins deux lignes de pliure transversale pour former, en utilisation, des parois internes proximale et distale définissant avec les parois latérales un espace de réception ;
- les moyens de maintien viennent s'insérer respectivement entre les volets proximaux et les volets distaux ;
- les moyens de maintien sont formés de languettes pouvant être prolongées par des ergots venant s'enficher dans des fentes formées dans une ligne de pliure transversale d'une partie d'extrémité du fond ;
- chaque partie d'extrémité comporte un dernier volet qui vient se replier sous les languettes de liaison pour solidariser en position les parties d'extrémité aux panneaux de guidage ;
- les derniers volets sont fixés par des moyens choisis entre des avancées qui viennent s'enficher dans les fentes, une bande supplémentaire pré - encollée ou encollable, des moyens de collage, d'encliquetage, de vissage, de clipsage et de sertissage ;
- le premier volet de la partie d'extrémité distale qui forme la paroi distale, présente une largeur sensiblement supérieure à celle du premier volet de la partie d'extrémité proximale du fond qui forme la paroi proximale, les parois latérales présentant des largeurs adaptées de sorte que l'ensemble des parois forment une ceinture continue ;
- les volets de la partie proximale du fond présentent des largeurs sensiblement identiques à la largeur du rabat de blocage au niveau de la ligne d'articulation avec le panneau de guidage correspondant ;
- les parois latérales présentent des côtés extrêmes inclinés par rapport à l'axe longitudinal, de sorte que, au montage, les parois proximale et distale venant contre les parois latérales sont également inclinées par rapport à la partie centrale de fond.

L'invention concerne également un présentoir comportant un bac, tel que défini ci-dessus, associé à un support, ce support étant mis en volume et utilisé directement sur place pour recevoir des articles aux fins de stockage et/ou de présentation.

Selon un mode de réalisation particulier, le fond du bac présente en partie centrale des fentes régulièrement réparties au moins une ligne transversale afin de coopérer avec des pattes formées par découpage du support, ledit support pouvant former un pli entre deux lignes de pattes autour de lignes de pliure.

L'invention se rapport également à un procédé de réalisation d'un tel présentoir, comprenant les étapes consistant à :
- découper et rainer, dans une feuille de carton ou matériau souple similaire, un fond présentant une partie centrale prolongée, transversalement, par au moins deux volets proximaux et deux volets distaux et, longitudinalement, par des parois latérales, elles-mêmes prolongées par des rabats de blocage présentant, chacun, un panneau de guidage muni de moyens de maintien proximal et distal ;
- découper des fentes le long d'au moins une ligne transversale dans la partie centrale du fond ;
- replier simultanément, d'une part, deux volets proximaux de guidage autour de lignes de pliure, chacune des parois latérales, le rabat de blocage et le panneau de guidage correspondant, en insérant et solidarisant les moyens de maintien entre les volets à replier et, d'autre part, deux volets distaux de guidage selon deux lignes de pliure, en introduisant et solidarisant les moyens de maintien entre les volets distaux à replier, pour que les volets de guidage et les panneaux de guidage forment une jupe externe rigidifiée se dressant autour de la partie centrale de fond,
- découper et rainer, dans une feuille de carton ou matériau similaire, un support de réception d'articles, former des pattes par découpage le long d'au moins une ligne transversale correspondant à au moins une ligne de fentes de la partie centrale de fond, former un pli entre deux lignes de pattes autour de lignes de pliure dans le cas de plus d'une ligne de pattes, et insérer les pattes dans les fentes correspondantes de ladite partie centrale ;
- insérer le socle de paroi adaptée pour venir s'insérer dans le bac, d'une part, contre les panneaux de guidage et, d'autre part, contre les volets de guidage.

Selon un mode de réalisation particulier de ce procédé, un dernier volet d'extrémité proximale et un dernier volet d'extrémité distale sont repliés le long de lignes de pliure en introduisant les moyens de maintien dans le pli formé par ces lignes de pliure de sorte que les parties d'extrémité proximale et distale soient maintenues élastiquement et liées aux panneaux de guidage de manière serrée.

D'autres avantages et caractéristiques de l'invention sont énoncés dans la description détaillée ci-après faite en référence à un exemple de réalisation non limitatif, accompagné de figures annexées qui représentent, respectivement :
- la figure 1, une vue schématique en perspective d'un exemple de flan selon l'invention ;
- les figures 2 à 5, des vues schématiques en perspective d'une première série d'étapes de mise en volume du flan selon la figure 1, se rapportant au montage des parois latérales et de la paroi proximale en vue de constituer un bac de présentation selon l'invention ;
- les figures 6 à 9, des vues schématiques en perspective d'une seconde série d'étapes de mise en volume se rapportant au montage d'une paroi distale pour former un bac de ceinture continue ;
- la figure 10, une vue schématique en perspective de la mise en place du support de présentation dans le bac pour former un exemple de présentoir selon l'invention ; et
- la figure 11, une vue schématique en perspective de la mise en place du présentoir selon l'invention en coopération avec un socle cubique.

Des signes de référence identiques désignent des éléments identiques dans les figures annexées. De plus, les désignations de position « distale » et expressions dérivées (soit en plan arrière) et « proximale » et expressions dérivées (soit en plan avant) se rapportent à la position d'éléments du présentoir par rapport au lecteur et à l'intervenant utilisateur lors du montage mais, étant uniquement utilisées pour faciliter l'identification de ces éléments sur les figures, elles ne lient bien entendu pas leur identification ultérieure à cette position. La désignation « transversale » (et expressions dérivées) se rapporte à une direction perpendiculaire ou orthogonale à la direction « longitudinale » de l'axe dit principal du flan ci-après.

La figure 1 illustre un exemple de flan à plat 10 selon l'invention, découpé et rainé dans une feuille de carton. Il comporte un fond 20 sensiblement rectangulaire, présentant une partie centrale 21 prolongée transversalement, c'est-à-dire selon la direction Y'Y perpendiculaire à la direction longitudinale X'X du flan, par :
- une première partie proximale 22 de trois volets sensiblement rectangulaires, 22a, 22b et 22c, du plus proche au plus éloignée de la partie centrale de fond 21, les volets pouvant s'articuler autour de lignes de pliure L1 à L3; et
- une seconde partie distale 23 de trois volets sensiblement rectangulaires 23a à 23c, du plus proche au plus éloignée de la partie centrale 21, articulés autour de lignes L4 à L6, le dernier volet 23c étant optionnellement complétée par une bande 23d qui présente une face pré - encollée.

La partie centrale de fond 21 est prolongée longitudinalement par des parois latérales, 24a et 24b, articulées autour de lignes de pliure L7a et L7b. Les parois latérales sont elles-mêmes prolongées, au-delà de lignes de pliure L8a et L8b, par des rabats de blocage, 25a et 25b. Ces parois latérales présentent une géométrie de type trapézoïdale avec des bases non parallèles. Les côtés 24c sont inclinés par rapport à l'axe longitudinale X'X. Les parois latérales, leurs lignes de pliure et leurs rabats, sont être référencées collectivement respectivement par 24, L7, L8, et 25.

Chaque rabat 25 présente un panneau de guidage 26a, 26b articulé longitudinalement autour d'une ligne de pliure L9, L9b parallèle à la ligne L8a, L8b respective, et muni d'une languette de liaison proximale 27a, 27b prolongée par un ergot 29a, 29b et d'une languette de liaison distale 28a, 28b. Les languettes 27 et 28 sont articulées transversalement sur le panneau de guidage 26 correspondant, autour de lignes Lp et Ld, et sont destinées à coopérer, respectivement, avec les volets de guidage proximaux 22b, 22c, et distaux 23b, 23c. Les panneaux de guidage, les lignes de pliure, les languettes proximales et distales, et les ergots de maintien sont collectivement référencés par, respectivement, 26, L9, 27, 28 et 29.

L'utilisation de mêmes signes de référence est justifiée pour des éléments symétriques selon un plan central P passant par l'axe longitudinal X'X.

Deux fentes F sont découpées le long de la ligne de pliure L2 entre les premiers volets proximaux 22a et 22b pour insérer notamment les ergots de maintien 29 lors du montage. Les volets de guidage proximal 22b et distal 23b, présentent des largeurs sensiblement identiques à la largeur du panneau de guidage 26 au niveau des lignes d'articulation correspondantes Lp et Ld.

D'autres fentes Ff de fond sont découpées par groupe de trois le long de trois lignes transversales Lf du fond 20, ainsi que le long des lignes de pliure L1 et L4 d'articulation de la partie centrale de fond 21 sur les premiers volets, respectivement 22a et 23a. Pour simplifier la préparation, les fentes peuvent être réalisées sous forme de simples découpes D, comme illustré le long de la ligne L1 sur l'exemple de réalisation. Les fentes de fond sont destinées à recevoir des pattes d'ancrage d'un support de présentation, comme expliqué plus loin.

Les parois latérales et les volets sont dressés autour des lignes de pliure L7, L1 et L4 pour former, en utilisation, un espace de réception comme cela est également expliqué ci-après.

Le montage d'un bac correspondant à ce flan 10 est illustré aux figures 2 à 6 par une première série d'étapes de mise en volume du flan. Cette première série se rapporte au montage des parois latérales 24, des panneaux de guidage 26, et des parois proximales formées à partir des volets proximaux 22a à 22c.

Les volets proximaux sont d'abord relevés (figure 2) vers la partie centrale 21 autour de la ligne de pliure L1 (flèche F1, figure 1) puis pliés autour de la ligne L2 (flèche F2, figures 2 et 3) simultanément avec le pliage des parois latérales 24 autour des lignes de pliure L7 (figure 3, flèche F3).

Puis, en référence à la figure 4, les rabats de blocage 25 et les panneaux de guidage 26 sont repliés par pivotement autour des lignes de pliure L8 et L9 (flèche F4), de sorte que les panneaux soient à distance des parois correspondantes 24, tout en insérant les languettes de liaison 27 sous le pli formé entre les deux premiers volets proximaux, 22a et 22b (flèches F5a et F5b) par pivotement autour de la ligne L2 (flèche F6).

La figure 5 montre le résultat des pivotements précédents: les panneaux de guidage 26 sont disposés parallèlement et à distance des parois latérales 24 et les ergots 29 apparaissent enfichés dans les fentes F. Le premier volet proximal ainsi mis en place forme la paroi proximale interne 22i et les parois latérales 24, dressées sensiblement perpendiculairement à la partie centrale 21, définissent un espace intérieur E du bac 11 en cours de montage.

Le dernier volet proximal 22c est ensuite replié autour de la ligne L3 (flèche F7) pour venir également s'enficher dans les fentes F grâce à des avancées 29v, tout en enveloppant les languettes de liaison (figure 6). La rigidification élastique ainsi obtenue entre les panneaux de guidage 26 et les volets de guidage repliés, permet de définir une première portion de jupe externe 100, composée de ces panneaux et de la paroi proximale externe 22e formée par le volet de guidage 22b.

En référence aux figures 6 à 9, la seconde série d'étapes de mise en volume se rapporte au montage de parois distales à partir des volets distaux 23a à 23c, pour compléter les parois internes et externes du bac et former un espace interne et une jupe externe continue.

Les volets distaux 23a à 23c sont relevés (flèche F8 de la figure 6) par pivotement autour de la ligne de pliure L4 de sorte que le premier volet distal 23a vienne s'appuyer contre les parois latérales 24a et 24b.

Dans l'exemple non limitatif illustré, le volet 23a, une fois mis en place (figure 7) est incliné par rapport à la partie centrale de fond 21, du fait de l'inclinaison des côtés 24c des parois latérales 24. Le volet 23b est rabattu (flèche F8a) autour de la ligne de pliure L5.

La figure 8 montre l'introduction des languettes 28 (flèches F9a et F9b) par rotation autour des lignes Ld, lors du pivotement (flèche F10) du volet distal 23b autour de la ligne L5, entre les deux premiers volets distaux 23a et 23b. Le troisième volet distal 23c est replié autour des languettes 28 (flèche F10a) pour positionner, perpendiculairement à la partie centrale de fond 21, l'ensemble des volets de guidage 23b, 23c, 23d et les languettes de liaison.

La figure 9 montre par transparence, en vue arrière agrandie du bac 11, le pivotement final du volet distal 23c et de la bande 23d, la bande venant s'ajuster et s'aligner sous les languettes (seule la languette 28a est représentée). L'ensemble des volets de guidage 23b, 23c, 23d et les languettes de liaison forme une paroi distale externe 23e venant compléter la jupe externe 100.

En référence à la figure 10, le bac 11 apparaît après mise en place de toutes les parois : paroi proximale interne 22i, paroi distale interne 23i et parois latérales 24, formant une ceinture fermée K continue et définissant l'espace intérieur E du bac. Le bac présente une paroi distale interne 23i inclinée par rapport aux parois latérales, de largeur sensiblement deux fois plus importante que la paroi proximale interne 22i, également inclinée. Les parois latérales 24 sont de largeur continûment variable de manière à s'adapter aux largeurs différentes des parois proximale et distale. Une telle différence de largeur permet de réaliser une bonne présentation des articles même placés à l'arrière-plan. Les panneaux de guidage 26 et les parois externes, proximale 22e et distale 23e, forment la jupe externe 100.

Afin d'améliorer encore cette présentation, il est prévu de combiner (flèche F11) ce bac 11 à un support 12 de réception d'articles, comme illustré à la figure 10, pour former un présentoir 13.

Le support est réalisé par découpage et rainurage dans une feuille de carton. Des pattes 30 sont formées par découpage sur les côtés transversaux du support 12 ainsi que le long d'une ligne intermédiaire Li transversale, correspondant à une ligne Lf de fentes Ff de la partie centrale du fond 21, une fois le support mis en place. Deux lignes de pliures L9 et L10 sont formées entre deux lignes de pattes 30 puis le support est plié selon les lignes de pliures L10, L11 et Li de manière à insérer les pattes 30 dans les fentes correspondantes Ff de la partie centrale 21 du fond.

En référence à la figure 11, le présentoir 13 est utilisé comme présentoir de base en coopération (flèches F12) avec un socle cubique 40 pour réaliser un nouveau présentoir de hauteur adaptée à une présentation en pied. Le socle présente une paroi 41 adaptée pour venir s'ajuster sur les faces internes de la jupe externe 100, de manière serrée mais réversible.

L'invention n'est pas limitée aux exemples décrits et représentés.

Il est par exemple possible de réaliser des présentoirs de forme adaptée (trapézoïdale, etc.), d'adapter les volets pour les fixer à la partie centrale du fond par tout moyen connu et adapté (sertissage, collage, clipsage, encliquetage, vissage, etc.). De plus le nombre et l'organisation des fentes du support de présentation et celles d'accueil sur la partie centrale du fond, ainsi que la forme des pliures du support, peuvent être adaptés au type d'articles à présenter.

## Revendications

**1.** Bac en carton ou analogue destiné à être mis en volume en liaison avec un socle, comportant le long d'un axe longitudinal:
- un fond présentant une partie centrale,
- deux parties d'extrémité transversales, respectivement proximale et distale, s'articulant autour d'au moins deux lignes de pliure transversale (L1, L2 ; L4, L5) pour former, en utilisation, des parois internes proximale et distale (22i, 23i), les partie d'extrémités transversale étant prolongés par des volets transversaux de guidage (22b, 23b) ;
- deux parois latérales pour former, après pliage des parties d'extrémité et des parois latérales le long de lignes délimitant la partie centrale, un espace de réception pour la présentation et/ou le stockage d'articles, chaque paroi latérale (24) étant prolongée, au-delà d'une ligne de pliure (L8), par un rabat de blocage (25), lui-même prolongé longitudinalement, au-delà d'une ligne de pliure (L9) parallèle à la précédente (L8), par un panneau de guidage (26a, 26b) qui comporte des moyens de maintien (27, 28) en extrémités longitudinales,
**caractérisé en ce que** lesdits moyens de maintien (27, 28) coopèrent au montage avec lesdits volets transversaux de guidage (22b, 23b) pour former, avec les panneaux de guidage (26), une jupe externe rigidifiée et dressée autour de la partie centrale de fond (21),
et **en ce que** lesdites parois (22i, 23i, 24a, 24b) délimitant l'espace de réception et ladite jupe externe forment un espace adapté pour recevoir une paroi (41) dudit socle (40).

**2.** Bac selon la revendication 1, dans lequel les moyens de maintien (27, 28) viennent s'insérer respectivement entre les volets proximaux (22a, 22b) et les volets distaux (23a, 23b).

**3.** Bac selon l'une quelconque des revendications précédentes, dans lequel les moyens de maintien sont formés de languettes (27, 28) pouvant être prolongées par des ergots (29) venant s'enficher dans des fentes (F) formées dans une ligne de pliure transversale (L2) d'une partie d'extrémité (22, 23) du fond (20).

**4.** Bac selon la revendication précédente, dans lequel chaque partie d'extrémité comporte un dernier volet (22c, 23c) qui vient se replier sous les languettes de liaison (27, 28) pour solidariser en position les parties d'extrémité (22, 23) aux panneaux de guidage (6).

**5.** Bac selon la revendication précédente, dans lequel les derniers volets (22c, 23c) sont fixés par des moyens choisis entre des avancées (29v) qui viennent s'enficher dans les fentes (F), une bande supplémentaire pré - encollée (23d) ou encollable, des moyens de collage, d'encliquetage, de vissage, de clipsage et de sertissage.

**6.** Bac selon l'une quelconque des revendications 1 à 5, dans lequel le premier volet (23a) de la partie d'extrémité distale (23) qui forme la paroi distale (23i), présente une largeur sensiblement supérieure à celle du premier volet (22a) de la partie d'extrémité proximale du fond (20) qui forme la paroi proximale (22i), les parois latérales (24a, 24b) présentant des largeurs adaptées de sorte que l'ensemble des parois (22i, 23i, 24a, 24b) forment une ceinture continue (K).

**7.** Bac selon l'une quelconque des revendications précédentes, dans lequel les volets (22a à 22c) de la partie proximale du fond (20) présentent des largeurs sensiblement identiques à la largeur du rabat de blocage (25a, 25b) au niveau de la ligne d'articulation (Lp) avec le panneau de guidage correspondant (26a, 26b).

**8.** Bac selon l'une quelconque des revendications précédentes, dans lequel les parois latérales (24) présentent des côtés extrêmes (24c) inclinés par rapport à l'axe longitudinal (X'X), de sorte que, au montage, les parois proximale (22i) et distale (23i) venant contre les parois latérales (24) sont également inclinées par rapport à la partie centrale de fond (21).

**9.** Flan livré à plat, découpé et rainé puis mis en volume pour former le bac selon l'une quelconque des revendications précédentes.

**10.** Bac selon l'une quelconque des revendications 1 à 8, associé à un socle (40) présentant une paroi adaptée (41) pour venir s'insérer dans le bac (11), dans ledit espace formé entre lesdites parois (22i, 23i, 24a, 24b) délimitant l'espace de réception et ladite jupe externe.

**11.** Présentoir comportant un bac selon l'une quelconque des revendications précédentes 1 à 8 et associé à un support (12), ce support étant mis en volume et utilisé directement sur place pour recevoir des articles aux fins de stockage et/ou de présentation.

**12.** Présentoir selon la revendication précédente, **caractérisé en ce que** le fond (20) du bac (11) présente en partie centrale (21) des fentes (Ff) régulièrement réparties en au moins une ligne transversale (Lf) afin de coopérer avec des pattes (30) formées par découpage du support (12), ledit support (30) pouvant former un pli entre deux lignes de pattes (30) autour de lignes de pliure (L10, L11).

**13.** Procédé de réalisation d'un présentoir selon l'une des revendications 11 ou 12, **caractérisé en ce qu'**il comprend les étapes consistant à :
- découper et rainer, dans une feuille de carton ou matériau souple similaire, un fond (20) présentant une partie centrale (21) prolongée, transversalement, par au moins deux volets proximaux (22a à 22c) et deux volets distaux (23a à 23c) et, longitudinalement, par des parois latérales (24a, 24b), elles-mêmes prolongées par des rabats de blocage (25a, 25b) présentant, chacun, un panneau de guidage (26a, 26b) muni de moyens de maintien proximal et distal (27a, 27b ; 28a, 28b) ;
- découper des fentes (Ff) le long d'au moins une ligne transversale (Lf) dans la partie centrale (21) du fond (20) ;
- replier simultanément, d'une part, deux volets proximaux de guidage (22a, 22b) autour de lignes de pliure (L1, L2), chacune des parois latérales (24a, 24b), le rabat de blocage (25a, 25b) et le panneau de guidage correspondant, en insérant et solidarisant les moyens de maintien (27) entre les volets à replier (22a, 23a) et, d'autre part, deux volets distaux de guidage (23a, 23b) selon deux lignes de pliure (L4, L5), en introduisant et solidarisant les moyens de maintien (28) entre les volets distaux (23a, 23b) à replier, pour que les volets de guidage (22a, 22b, 23a, 23b) et les panneaux de guidage (26) forment une jupe externe rigidifiée se dressant autour de la partie centrale de fond (21),
- découper et rainer, dans une feuille de carton ou matériau similaire, un support (12) de réception d'articles, former des pattes (30) par découpage le long d'au moins une ligne transversale (Li) correspondant à au moins une ligne de fentes (Lf) de la partie centrale de fond (21), former un pli entre deux lignes de pattes (30) autour de lignes de pliure (L10, L11) dans le cas de plus d'une ligne de pattes, et insérer les pattes (30) dans les fentes (Ff) correspondantes de ladite partie centrale (21) ;
- insérer le socle (40) de paroi adaptée (41) pour venir s'insérer dans le bac (11), d'une part, contre les panneaux de guidage (26) et, d'autre part, contre les volets de guidage (22b, 23b).

**14.** Procédé de réalisation d'un présentoir selon la revendication précédente, dans lequel un dernier volet d'extrémité proximale (22c) et un dernier volet d'extrémité distale (23c) sont repliés le long de lignes de pliure (L3, L6) en introduisant les moyens de maintien (27, 28) dans le pli formé par ces lignes de pliure de sorte que les parties d'extrémité proximale et distale (22, 23) soient maintenues élastiquement et liées aux panneaux de guidage (26) de manière serrée. les moyens de maintien (28) entre les volets distaux (23a, 23b) à replier, pour que les volets de guidage (22a, 22b, 23a, 23b) et les panneaux de guidage (26) forment une jupe externe rigidifiée se dressant autour de la partie centrale de fond (21),
- découper et rainer, dans une feuille de carton ou matériau similaire, un support (12) de réception d'articles, former des pattes (30) par découpage le long d'au moins une ligne transversale (Li) correspondant à au moins une ligne de fentes (Lf) de la partie centrale de fond (21), former un pli entre deux lignes de pattes (30) autour de lignes de pliure (L10, L11) dans le cas de plus d'une ligne de pattes, et insérer les pattes (30) dans les fentes (Ff) correspondantes de ladite partie centrale (21) ;
- insérer le socle (40) de paroi adaptée (41) pour venir s'insérer dans le bac (11), d'une part, contre les panneaux de guidage (26) et, d'autre part, contre les volets de guidage (22b, 23b).

**14.** Procédé de réalisation d'un présentoir selon la revendication précédente, dans lequel un dernier volet d'extrémité proximale (22c) et un dernier volet d'extrémité distale (23c) sont repliés le long de lignes de pliure (L3, L6) en introduisant les moyens de maintien (27, 28) dans le pli formé par ces lignes de pliure de sorte que les parties d'extrémité proximale et distale (22, 23) soient maintenues élastiquement et liées aux panneaux de guidage (26) de manière serrée.
